# EUROPÄISCHE PATENTSCHRIFT

(11) **EP 0 783 198 B1**
(45) Veröffentlichungstag und Bekanntmachung des Hinweises auf die Patenterteilung: **16.09.1998**
(21) Anmeldenummer: 96100103.9
(22) Anmeldetag: 05.01.1996
(51) Int. Cl.: H02H 5/08, H01H 35/28

(54) **Überwachung der Spaltgasbildung in Transformatoren**
Detection of decomposition gas formation in transformers
Détection de la formation de gaz de décomposition dans les transformateurs

(43) Veröffentlichungstag der Anmeldung: 09.07.1997
(73) Patentinhaber: Bastian, Jürgen, B-1421 Ophain B.S.I. (BE); Bastian, Anne Isobel, B-1421 Ophain B.S.I. (BE)
(72) Erfinder: Bastian, Jürgen, B-1421 Ophain B.S.I. (BE); Bastian, Anne Isobel, B-1421 Ophain B.S.I. (BE)

(56) Entgegenhaltungen:
- DE-A- 4 101 718
- US-A- 4 223 364
- US-A- 4 654 806
- US-A- 4 823 224

## Beschreibung

### Stand der Technik

Ob ein in einem Transformator auftretender Fehlerstrom detektiert werden kann und welche Verfahren und Vorrichtungen dazu eingesetzt werden können, hängt hauptsächlich davon ab, ob, auf den jeweiligen Bautyp bezogen, der Fehlerstrom eine detektierbare Wirkung hat und ob eine vorübergehende oder bleibende Wirkung als Störung in Erscheinung treten kann.

Bei der Messung der Öl-Temperatur, ob als Hotspot- oder mittlere Temperatur, kann bei Bezug auf die zu erwartende Temperatur ein gestörter Betrieb angezeigt werden und, bei Verwendung einer Maximalanzeige (Schleppzeiger), ein in der Vergangenheit aufgetretener ungewöhnlicher Betriebszustand festgehalten werden. Gleiches gilt für die Druckmessung, die natürlich nur im Hermetik-Transformator verwendet werden kann. Da die Aussagekraft der Temperaturmessung davon abhängt, wie weit die gemessenen Werte von den anzunehmenden Werten entfernt sind, und diese nur unter Berücksichtigung der von äußeren Umständen abhängigen Geschwindigkeit der Wärmeübertragung angegeben werden können, ist die Messung absoluter Werte für die frühzeitige Erkennung eines Fehlerstroms nur bedingt tauglich.

Die Aussagekraft dieser Messungen hängt, von der Anzeige von Überlasten abgesehen, weitgehend davon ab, ob die jeweiligen Parameter Druck und Temperatur auf andere Parameter bezogen werden können, wobei die Messung des jeweils fließenden Stromes die wichtigste Rolle spielt. Beispiele für die Überwachung der Parameter Temperatur und Druck unter Bezugnahme auf den jeweils fließenden Strom sind in mehreren Patentdokumenten zu finden, insbesondere US Patent 4,654,806 (Poyser *et al*.).

Wird nur die Stromstärke überwacht, wie dies, unter Berücksichtigung der Erwärmungsequivalenz (I²•t), bei strombegrenzenden Sicherungen der Fall ist, können stromschwache Fehlerströme nicht detektiert werden. (Tritt der Fehler auf der Unterspannungsseite auf, ist er durch primärseitige strombegrenzende Sicherungen auch bei großen Fehlerströmen nur schwer oder erst spät detektierbar.) Die gleiche Einschränkung betrifft auch Überwachungsvorrichtungen, die auf vorübergehende Phänomene ansprechen sollen, wie beispielsweise das Buchholzrelais in seiner Funktion als Spaltgasdetektor: Gelangt kein Spaltgas in detektierbarer Menge auf seinem Weg zum Ausdehnungsgefäß in die Gasauffangkammer, oder geht das Gas sofort in Lösung, ist eine Detektion entweder nicht möglich, oder das - bei diesen Vorgang ermöglichenden Bedingungen - aus der Lösung austretende Gas bewirkt eine verspätete Fehlauslösung.

Eine weitere Einschränkung stellt die Verzögerung des Ansprechens dar, die darin begründet ist, daß mittels Gasauffangbehälter Spaltgasblasenbildung nur zeitverzögert detektiert werden kann, was zur Einbeziehung der Druckwellenempfindlichkeit zur Fehlererkennung geführt hat. (Buchholz-Relais in seiner Funktion als Druckwellendetektor.) Es hat sich jedoch gezeigt, daß bei plötzlich auftretenden energiestarken Lichtbögen das Buchholz-Relais in seiner Funktion als Druckwellen-Detektor (Strömungsmelder) eher eine schadenmindernde als schadenverhindernde Rolle hat: Abschaltung des Transformators verhütet zwar in der Regel den Berstfall, vermeidet jedoch nicht immer den Schaden am Transformator selbst.

Den aufgeführten Vorrichtungen zur Fehleranzeige ist gemein, daß sie entweder Fehlerströme in einer späten Phase ihrer Eskalation oder aber ungewöhnliche Betriebszustände, insbesondere Überlast, anzeigen sollen oder können.

Angesichts der angeführten Einschränkungen und angesichts der Tatsache, daß - abgesehen von Blitzeinschlägen und ähnlichen vom Netz her auf den Transformator einwirkenden Stoßspannungen, die in Fehlerströmen resultieren - stromstarken Fehlerströmen fast immer stromschwache Fehlerströme vorausgehen, kommt der Detektion stromschwacher Fehlerströme eine große schadenverhütende Bedeutung zu. Da stromschwache Fehlerströme immer molekulare Veränderungen und gewöhnlich die Entstehung von Spaltgasen in der Isolierflüssigkeit bewirken, diese wiederum, abhängig vom jeweiligen Bautyp, ein kurzzeitig detektierbares Anwachsen des Volumens aus Flüssigkeit und darin vorhandenen und vorübergehend ungelösten Gasen oder des Drucks, bezogen auf die jeweilige Temperatur, zur Folge haben, ist es Ziel der im folgenden beschriebenen Erfindung, diesen Umstand diagnostisch zu nutzen. Bleibt die Betriebstemperatur gleich, oder ist sie nur sehr geringen Schwankungen unterworfen, wie dies bei einem Hermetik-Transformator möglich wäre, dessen Verlustwärmeabführung von der Stromaufnahme gesteuert würde, könnte die Druckmessung auf den Normal-Betriebsdruck, d.h. auf die ihn bedingende konstante Temperatur bezogen werden. Bei diesem theoretischen Sonderfall wäre deshalb die Überwachung des Drucks besonders einfach durchzuführen, da jeder Druckanstieg einen Fehler, jeder Druckabfall eine Undichtigkeit anzeigen würde.

### Bautypenspezifische optimale Nutzung gesetzmäßiger Zusammenhänge als allgemeines Ziel der Erfindung: temperaturbezogene Volumenüberwachung bei atmenden und Gaspolster-Transformatoren; temperaturbezogene Drucküberwachung bei Hermetiktransformatoren.

Die diagnostische Nutzung des Zusammenhangs zwischen Flüssigkeitstemperatur, -volumen und -druck in der vorliegenden Erfindung geschieht bei verschiedenen Transformatorentypen auf verschiedene Weise. Bei der konstruktiven Umsetzung des Prinzips wird beim atmenden Transformator mit Ausdehnungsgefäß mechanisch verfahren, beim integral-befüllten Hermetiktransformator vorzugsweise meßtechnisch. Beim atmenden Transformator wird, wie in Fig. 1 dargestellt, das jeweilige Flüssigkeitsvolumen auf die dieses Volumen im ungestörten Betrieb allein bedingende Temperatur bezogen. Die Methode kann auch für den Gaspolster-Transformator angewendet werden. Bei letzterem Typ kann jedoch, mit Einschränkungen, auch die Methode der temperaturbezogenen Drucküberwachung angewendet werden.

Da im Hermetiktransformator jede Volumenzunahme einen Druckanstieg verursacht, kann bei diesem Transformatorentyp der jeweilige Druck in der Flüssigkeit auf die jeweilige Temperatur bezogen werden, wie unten ausführlich ausgeführt. Die Methode eignet sich besonders für den integral befüllten Transformator, da bei gleicher Elastizität des Kessels und Ausschluß verfälschender Faktoren in diesem Fall der Druckanstieg größer ist als bei dem mit Gaspolster versehenen. Blieben Temperatur und Volumen gleich, wäre damit Druckkonstanz gegeben, und der gemessene Druckwert brauchte nur mit dem Wert der letzten Messung verglichen zu werden, wobei kein meßtechnischer Temperatur- oder Volumenbezug nötig wäre.

### Kritik des Standes der Technik

Im Zusammenhang der im folgenden beschriebenen Erfindung interessieren, auf dem Bereich Hermetiktransformatoren, neben strombegrenzenden Sicherungen hauptsächlich die derzeitig verwendeten Überwachungseinrichtungen, insbesondere DGPT (*détecteur gaz/pression/température* zur Überwachung von - **wahlweise** - Gasentwicklung, Druck **oder** Temperatur mit einem einzigen Gerät) und funktionsähnliche Einrichtungen zum Schutz von Transformatoren verschiedener Bauweise.

Beim Buchholzschutz und dem kombinierten Gerät zur Überwachung entweder sich bildender Gase oder von Druck oder Temperatur (DGPT) wird jeweils nur ein Ereignis bzw. Parameter herangezogen. So ist es zum Beispiel nicht möglich, mit dem DGPT durch Druckmessung festzustellen, ob der jeweilige Druck dem bei der Bezugstemperatur zu erwartenden Druck entspricht (Temperaturanstieg bewirkt Volumen- und dadurch Druckanstieg: in einem elastischen System entspricht also ein bestimmter Druck einer bestimmten mittleren Flüssigkeitstemperatur). Folglich kann diese Beziehung diagnostisch oder schadenverhütend ausgenutzt werden. In der Begründung zum US Patent 3,855,503 (Ristuccia), wie auch in anderen Patentschriften, wird darauf eingegangen, daß in Hermetiktransformatoren bei Vorliegen eines inneren Fehlers die Druckkurve steiler ansteigt als die Temperaturkurve; diese Tatsache wird jedoch nur in der Weise zur Fehlerdetektion genutzt, daß die Kurvensteilheit selbst, nicht aber das Abweichen einer temperaturbezogenen Istdruckkurve von der temperaturbezogenen Solldruckkurve den inneren Fehler anzeigt, wie es in der vorliegenden Erfindung vorgeschlagen wird. Die widersprüchlichen Aussagen darüber, ob der Druckanstieg dem Temperaturanstieg vorauseile oder umgekehrt, sind wohl darauf zurückzuführen, daß die Temperatur an verschiedenen Orten gemessen wurde und nicht der mittleren Temperatur entsprach. Es wird im folgenden auf die relevanten Stellen der angeführten Patentschriften hingewiesen.

Die vorliegende Erfindung ermöglicht das Erkennen eines stromschwachen Fehlers und seine Entwicklung. Das Erkennen stromstarker Fehler bzw. das Geben eines Warnsignals oder die erfolgende Abschaltung wird nach dem Stand der Technik von verschiedenen Vorrichtungen bewirkt, wobei verschiedenartige Prinzipien zur Anwendung kommen. Die vorliegende Erfindung ist eine Ergänzung zu diesen Vorrichtungen. Sie ist vorrangig auf das Erkennen stromschwacher, nicht stromstarker, Fehler ausgerichtet. Da Übereinstimmung darüber herrscht, daß nur sehr selten ein stromstarker Fehler auftritt, ohne daß ihm ein stromschwacher Fehler vorausgegangen wäre - wobei angenommen wird, der Fehler habe seinen Ursprung in einem transformatorseitigen Mangel - soll mit der Erfindung der stromschwache Fehler erkannt, der stromstarke Fehler vermieden werden.

US Patent 4,223,364 (Sangster) bezieht sich auf mit Gaskissen beaufschlagte Transformatoren und führt in der Begründung an, daß der Bezug zwischen Temperatur und Druck in solchen Transformatoren nicht genau dem Boyleschen Gesetz folgt. Unerwähnt bleibt, daß Sonneneinstrahlung das Gas unter dem Transformatorendeckel stark erwärmen und einen erheblichen Innendruck und damit eine Verfälschung der zu erwartenden Beziehungen verursachen kann. Die Wechselwirkung der verschiedenen Faktoren ist in ihrer verfälschenden Wirkung ungenügend berücksichtigt. Nicht nur wird das Gaspolster durch die Ausdehnung der sich erwärmenden Flüssigkeit in seinem Volumen bestimmt; der Druck wird durch die Eigenerwärmung des Gases in Kontakt mit der Flüssigkeit beeinflußt, sowie durch äußere Einflüsse wie z.B. Sonneneinstrahlung. Auch die Löslichkeit der im Gaspolster enthaltenen Gase ist ein Einflußfaktor.

Wie in US Patent 4,223,364 (Sangster) ausgeführt, bestehen bei der Messung von Temperatur und Druck in Gaskissen-Transformatoren einige Gesetzmäßigkeiten hinsichtlich der Verzögerung des Anstiegs der Druckwerte, die zur Begründung der Notwendigkeit der parallelen und komplementären Messung von Druck und Temperatur herangezogen werden. Diese sind jedoch auch in dem angeführten Patent nicht in all ihren Wechselwirkungen dargestellt. Insbesondere werden die Beziehungen zwischen Temperatur, Volumen und Druck nicht diagnostisch genutzt.

Wie im US Patent 4,223,364 (Sangster) ausgeführt wird (Spalte 1, Zeile 63ff), wird auf den Typ Luftkissentransformator Bezug genommen (z.B. Fig. 3 des angeführten Dokuments) und dient die Temperaturmessung nicht dem Zweck, Temperatur und Druck zu diagnostischen Zwecken aufeinander zu beziehen. Folglich wird auch nicht die Durchschnittstemperatur der Flüssigkeit gemessen. Insbesondere wird ausgeführt, daß die im heißeren Teil der Flüssigkeit im oberen Teil des Transformators gemessene Temperaturerhöhung der Druckerhöhung vorauseilen soll (Spalte 2, Zeile 59ff). In diesem wie in den im folgenden aufgeführten Patenten sind Druck und Temperatur meßtechnisch nicht bzw. in ungeeigneter Weise (US Patent 4,223,364, Sangster) aufeinander bezogene Parameter.

Im U.S. Patent 4,223,364 (Sangster) wird sogar in Fig. 1 eine Apparatur beschrieben, bei der, bei der Annahme der Gegenläufigkeit von Druck und Temperatur, die auf einen um die Achse (22) beweglichen zweiarmigen Hebel einwirken, bei niedrigerer Temperatur ein größerer Druck nötig wäre, um einen Schaltmechanismus zu betätigen, als dies der Fall wäre, wenn zu diesem Zeitpunkt eine höhere Temperatur vorläge. (Erläuterungen Spalte 5, Zeilen 11ff. der zitierten Patentschrift) Bei nicht drehbarer Anordnung des dort beschriebenen Gestänges sind die Funktionen Druck und Temperatur "*completely decoupled*" (Spalte 5, Zeile 8/9) d.h. unabhängig voneinander wirkend, was unzutreffend als "*cumulative*" bezeichnet wird. Auch die Aussage "*completely decoupled*" entspricht nicht dem Sachverhalt der Bedingtheit des einen Parameters durch den anderen.

Das von Sangster erwähnte (Spalte 5, Zeile 12) "*pivotal coupling*" der Druck- und Temperaturüberwachung ist unrichtig gewertet. Wenn nämlich in Fig. 1 **7** einen zweiarmigen Hebel mit Drehpunkt **22** darstellt, führt dies dazu, daß gleichzeitig auftretende gleichmäßige Erhöhung von Druck und Temperatur die gleiche Bewegung des Auslösestifts (nach rechts) bewirkt wie bei einer Anordnung ohne Drehpunkt. Ein Anwachsen der Temperatur ohne Anwachsen des Drucks widerspricht den Gegebenheiten im (Hermetik-)Transformatorenkessel, ist also irrelevant. Wächst aber, in der Ausführung mit **22** als Drehpunkt, der Druck allein, so ist zur Bewegung des Auslösestifts bei niedriger Temperatur ein höherer Druck erforderlich als bei hoher Temperatur. Dieser Effekt dürfte wohl nicht im Sinn des Erfinders (Sangster) sein; die von ihm gegebene Erklärung läßt aber keinen anderen Schluß zu als den, daß er sich nicht darüber im klaren war, daß die Umfunktionierung des Befestigungspunktes **22** in einen Drehpunkt für **7** keinen sicherheitstechnischen Gewinn bedeutet: Das die Fehleranzeige bzw. Abschaltung bewirkende Element könnte im schlimmsten Fall daran gehindert werden.

Unter Bezugnahme auf ein früheres Patent (US Patent No. 2,273,540, Smith) wird von Sangster auf Einschränkungen zu besagter Gesetzmäßigkeit bei Transformatoren, insbesondere das Nichtvorliegen eines konstanten (Gas-)Volumens hingewiesen (Spalte 1, Zeile 62ff), es wird jedoch nicht erwähnt, daß die durch Sonnen-Einstrahlung bewirkte Erwärmung des Luftkissens eine erhebliche Verschiebung der Verhältnisse bewirkt.

Nicht zuletzt aus diesem Grund ist die Drucküberwachung in Transformatoren mit Gaspolster problematisch, sie wäre es selbst bei Bezug des Drucks auf die Flüssigkeitstemperatur. Ihr Funktionieren hängt weitgehend vom Standort ab.

Sowohl im US Patent 2,273,540 (Smith) als auch im US Patent 4,223,364 (Sangster) erfolgt die Betätigung des Schalters mechanisch, wobei Temperaturanstieg oder Druckanstieg - unabhängig voneinander oder in ungeeigneter Beziehung zueinander - die Betätigung von Gestängen, Hebeln, Stößeln oder ähnlichen mechanischen Teilen bewirkt. Obwohl weder von Smith noch von Sangster ein echt "kumulativer" Effekt von Temperatur- und Druckanstieg nachgewiesen wird, wird offenbar ein solcher Effekt von beiden erstrebt. (Smith, S.4, Spalte 1, Zeilen 15ff; Sangster, Spalte 5, Zeilen 11ff)

In der hier vorliegenden Erfindung wird eine derartige Wirkung weder erstrebt, noch erzielt, noch wird sie für sinnvoll gehalten. Ein hoher Druck in einem Transformator läßt umso eher auf einen Fehler schließen, je niedriger die Flüssigkeitstemperatur ist. Dieser Umstand ist offenbar weder von Smith noch von Sangster erkannt worden.
Mit der Notwendigkeit, von Temperaturschwankungen der Umgebung verursachte Veränderungen, jedoch nicht eines zu überwachenden Mediums, sondern einer Druckdose, d.h. des Meßinstruments selbst zu kompensieren, beschäftigt sich eine in Dokument DE-A-41 01 718 (VDO SCHINDLING) beschriebene Erfindung, wo die temperaturbedingte Veränderung des Elastizitätsmoduls des thermoplastischen Werkstoffs einer Faltenbalg-Druckdose dadurch kompensiert wird, daß die bei erhöhter Umgebungstemperatur und erweichtem Kunststoff-Faltenbalg sonst zu früh erfolgende Berührung zweier Kontaktelemente durch ein eine Ablenkung verursachendes kompensatorisches Hilfsmittel, vorzugsweise einen Bimetallstreifen, verzögert wird.
Im US Patent 3,855,503 (Ristuccia), in dem eine zeitliche Verzögerung des Anstiegs der Temperaturkurve gegenüber der Druckkurve erwähnt wird, wird dieser Umstand nicht zur Fehlerdiagnose herangezogen. Die gemessenen Signale werden lediglich mit den jeweils zulässigen Bezugswerten verglichen, ohne daß die Druckwerte temperaturbezogen wären. Die Erklärung der von Ristuccia festgestellten Anomalie liegt in der mangelnden Repräsentativität des Meßpunktes: Ein Bezug von Hotspot-Temperaturmeßwerten auf den Solldruck wäre deshalb diagnostisch wenig sinnvoll.
Wie in der Erklärung zu Fig. 4, 5 und 6 des Patentes 3,855,503 weiter ausgeführt wird, geschieht die Messung von Druck und Temperatur unabhängig voneinander: Der jeweilige Druck wird nicht auf die jeweilige Temperatur bezogen.
Im US Patent 4,654,806 (Poyser *et al*.), das ein *"microprocessor-based transformer monitoring system"* beschreibt, werden einzelne Input-Parameter überwacht, d.h. mit "historischen" Werten verglichen. Auch hier wird nicht der jeweilige temperaturbezogene Istdruckwert mit einem temperaturbezogenen Solldruckwert verglichen. Die im vorhergehenden angeführten Patentschriften beziehen sich auf große Transformatoren mit Gaspolster.
Die im folgenden beschriebene Erfindung bezieht sich in ihrer nicht-mechanischen Variante hauptsächlich auf integral gefüllte Transformatoren. Die nicht-mechanische Variante (Ansprüche 4-7) kann in anderen Hermetiktransformatoren nur dann angewendet werden, wenn Fehlanzeigen bewirkende Einflüsse, wie z.B. starke Sonneneinstrahlung ausgeschlossen werden können.

### Beschreibung der Erfindungs- und Konstruktionsziele

Die hier beschriebene Erfindung beruht
1. auf der bekannten Tatsache, daß einer bestimmten mittleren Flüssigkeitstemperatur ein bestimmtes Volumen und damit, bei Hermetik-Bauweise, ein bestimmter Druck entspricht, der bei integralbefüllten Typen keiner meßtechnischen Korrektur zur Kompensation vorübergehend wirksamer Verfälschungsfaktoren bedarf, und
2. auf dem Umstand, daß schwache Fehlerströme, auf die die strombegrenzenden Sicherungen nicht ansprechen können, zu Spaltgasbildung führen, was wiederum eine Volumen- bzw. Druckerhöhung bewirkt, ohne daß diese Volumen- oder Druckerhöhung von einer meßtechnisch relevanten Temperaturerhöhung begleitet sein müßte, zumal die Temperaturerhöhung punktuell auftritt und die Vergleichmäßigung der Temperatur nur zeitlich verschoben meßbar wäre, sowie
3. auf der Möglichkeit der Erstellung von selbstabgleichenden (kompensierten) Solldruck-Bezugskurven als Funktion der gemessenen Öltemperatur und den sich zum beliebigen Meßzeitpunkt ergebenden Unterschieden zur Istdruckkurve, sowie der Möglichkeit der Digitalisierung der Meßwerte zur einfacheren diagnostischen Verwertung.

Während die Punkte 1 und 2 das Erfindungs- und Konstruktionsziel allgemein betreffen, betrifft Punkt 3 nur die nicht-mechanische Variante.

Ein weiterer Umstand soll von der vorliegenden Erfindung berücksichtigt werden: Primärseitige stromstarke Fehler treten in der Regel so plötzlich auf, daß auch sehr schnelle Schalter nicht schnell genug darauf zu reagieren vermögen. Dagegen fangen sekundärseitige Fehlerströme gewöhnlich als schleichende Windungsschlüsse an, die mit unterschiedlicher Geschwindigkeit eskalieren, im allgemeinen jedoch eher langsam.

Mit der konstruktiven Verwertung der Gegebenheiten und ihrer bautypenspezifischen Umsetzung in der vorliegenden Erfindung soll ermöglicht werden, daß außer stromstarken Fehlern, auf die die strombegrenzenden Sicherungen ansprechen, auch stromschwache Fehler in allen Isolierflüssigkeiten erkannt werden, die sich bekanntlich dadurch auszeichnen, daß ein in ihnen auftretender Fehler eine molekulare Umwandlung verursacht, die eine, bei Bezug auf die jeweilige Betriebstemperatur überproportionale, Druckerhöhung bewirkt. Das Wirkprinzip bleibt selbst bei solchen Gasen erhalten, die relativ schnell in Lösung gehen; der zeitliche Abstand bis zum Ansprechen wird - insbesondere bei Flüssigkeiten, bei denen molekulare Umbildungen nur mit geringer Spaltgasbildung einhergehen - auch wenn die Gesamtenergie gleich ist, bei kleineren Fehlerströmen mit geringer Spaltgasbildung nicht nur absolut, sondern auch relativ größer sein als bei größeren Fehlerströmen. Da die Zusammensetzung der Spaltgase von der Art des Fehlers und der Flüssigkeit bestimmt wird, und da sich verschiedene Gase verschieden rasch in verschiedenen Isolierflüssigkeiten lösen, werden verschiedene Fehler verschieden schnell detektiert, jedoch grundsätzlich innerhalb der meß- und schalttechnisch verarbeitbaren Eskalation und weit unter der Schwelle eines Fehlerstroms, bei dem die strombegrenzenden Sicherungen in Funktion treten würden.

### Beschreibung der Schemazeichnungen zur Erläuterung des Prinzips der temperaturbezogenen Volumenüberwachung bei verschiedenen Transformatorentypen und verschiedener Gestaltung des volumenabhängigen Störfall-Detektorelements.

Die konstruktive Umsetzung der Nutzbarmachung des Prinzips zu diagnostischen und schadenverhütenden Zwecken unter Verwendung einfacher mechanischer Vorrichtungen wird in Fig. 1 bis Fig. 3H schematisch dargestellt.

Mit Ziffer 1 wird ein Schwimmkolben, mit Ziffer 1a ein diesem analoger Balg bezeichnet. Schwimmkolben und Balg bestimmen die Bewegungsrichtung des volumenabhängigen Kontaktelements A. Mit Ziffer 2 wird ein temperaturgetriebenes (temperaturabhängiges) Bauteil z.B. Bimetallelement bezeichnet, das für die Bewegungsrichtung des temperaturabhängigen Kontaktelements B in Fig. 1/H/i bzw. B₁ und B₂ in den übrigen Schemazeichnungen verantwortlich ist. Ziffer 3 in Fig. 2/E stellt die Verbindung zum Expansionsgefäß dar. Ziffer 4 in Fig. 3/N₂ deutet ein Ölleck an. Ziffer 5 stellt die Transformatorenkesselabdeckung eines Hermetiktransformators dar.

In Fig. 1, Fig. 1/H und Fig. 1/H/i ist der ungestörte Betrieb eines wechselnd belasteten Transformators dargestellt. Das Volumen der Flüssigkeit wird allein durch die jeweilige mittlere Temperatur der Flüssigkeit bedingt; das Kontaktelement A bewegt sich unter Beibehaltung der Abstände zu B₁ und B₂ bei Erwärmung nach oben, bei Abkühlung nach unten. In Fig. 1/H/i bewirkt die Richtungsgleichheit der beiden Kontaktelemente den ununterbrochenen Kontakt der beiden Kontaktelemente (Analogie bei Zustandsumkehrung, bedingt durch die **I**ntegration der Kontaktelemente B₁ und B₂ in B).

In Fig. 2, Fig. 2/E und 2/H ist jeweils der Störfall Spaltgasbildung infolge Fehlerstrom bzw. Lichtbogen dargestellt: Die temperatur**un**abhängige Vergrößerung des Volumens bewirkt Berührung der Kontaktelemente A und B₁, wodurch Alarm ausgelöst oder der Transformator abgeschaltet wird.

Fig. 2/E stellt schematisch die Wirkungsweise in einem Transformator mit **E**xpansionsgefäß, Fig. 2/H in einem **H**ermetiktransformator dar.

In Fig. 3, Fig. 3/N₂ und Fig. 3/H ist der Störfall Flüssigkeitsverlust dargestellt, wobei Fig. 3/N₂ die Wirkungsweise in einem sticksktoffbeaufschlagten, Fig. 3/H in einem integralbefüllten Hermetiktransformator aufzeigt. Der durch Ölleck eingetretene Flüssigkeitsverlust, verdeutlicht durch Ziffer 4 in Fig. 3/N₂, bewirkt eine temperatur**un**abhängige Flüssigkeitsvolumenabnahme, was zur Berührung der Kontaktelemente A und B₂ und damit zu einer Störfallanzeige oder Abschaltung des Transformators führt.

Fig. 1/H/i zeigt die konstruktive und den jeweiligen Zustand der Kontaktelemente bestimmende Konsequenz der **I**ntegration der Kontaktelemente B₁ und B₂ in B.

### Erläuterungen zu den Schemazeichnungen an repräsentativen Beispielen:

Bei Anstieg der mittleren Betriebstemperatur und damit des Flüssigkeitsvolumens wird der Schwimmer bzw. Schwimmkolben 1 nach oben gedrückt und zieht die Kontaktplatte (Kontaktelement A) nach oben; gleichzeitig bewirkt der Anstieg der mittleren Betriebstemperatur bei entsprechender Ausführung und Lokalisierung des Bimetallelements 2, daß sich die damit verbundenen Kontaktelemente B₁ und B₂ mit der gleichen Geschwindigkeit und unter Wahrung der Abstände der Kontaktelemente untereinander ebenfalls in die gleiche Richtung nach oben bewegen. Der Bimetall-Temperaturfühler 2 ist deshalb so zu plazieren, daß die dort herrschende Temperatur die mittlere Temperatur des Isoliermediums ist. Fällt die mittlere Betriebstemperatur, verläuft der Vorgang in der entgegengesetzten Richtung (Fig. 1, Fig. 1/H).

Bei nicht temperaturerhöhungsbedingtem Volumenzuwachs infolge Spaltgasbildung kommt es durch Berührung der Kontakte A und B₁ zur Schließung eines Stromkreises (Fig. 2, Fig. 2/E, Fig. 2/H) Bei nicht temperaturbedingter Volumenabnahme infolge eines Lecks (Fig. 3, Fig. 3/N₂, Fig. 3/H) bewegen sich die Kontakte A und B₂ aufeinander zu, bis sie sich berühren und der Stromkreis geschlossen wird, wordurch wie im Fall der Berührung von A und B₁ ein Alarm ausgelöst oder die Abschaltung des Transformators bewirkt wird.

Fig. 1/H/i, Funktionsweise bei alternativer Gestaltung.
Die beiden im vorhergehenden beschriebenen volumengetriebenen (volumenabhängigen) Kontaktelemente lassen sich in ein einziges Kontaktelement zusammenfassen, wenn zwei Bedingungen erfüllt werden:
1. Bei normalem Betrieb steht das temperaturabhängige Kontaktelement B mit dem volumengetriebenen (volumenabhängigen) Kontaktelement A in Berührung. Unterbrechung des Kontakts tritt im Störfall ein. (Fig. 1/H/i zeigt die Nutzung der Möglichkeit an der in Hermetiktransformatoren günstigsten Ausführung mit Balg).
2. Der in der vorhergehenden Beschreibung durch den Abstand zwischen B₁ und B₂ definierte Toleranzbereich wird dadurch geschaffen, daß eines der Kontaktelemente oder beide als Kontaktzone in Bewegungsrichtung ausgebildet sind (Fig. 1/H/i zeigt das temperaturbezogene Kontaktelement als Kontaktzone).
   Das druckgetriebene Kontaktelement berührt, so lange der Istdruck dem Solldruck annähernd gleich ist, das temperaturgetriebene Kontaktelement. Entspricht jedoch der Istdruck nicht dem Solldruck, was bei einem Fehler oder bei Eintreten eines Lecks der Fall ist, so wird der Kontakt unterbrochen, und es erfolgt Fehlermeldung bzw. Abschaltung. (Kontakt A verläßt die Kontaktfläche B.)
   Diese Ausführung stellt funktional gewissermaßen die Photonegativ-Entsprechung der vorher beschriebenen Ausführung dar: Im ersten Fall ist der ungestörte Betrieb durch die Unmöglichkeit des In-Berührung-Bringens des volumenabhängigen Kontaktelements mit einem der temperaturabhängigen Kontaktelemente, im zweiten Fall durch die Unmöglichkeit der Unterbrechung des bestehenden Kontakts gekennzeichnet.

Die spiegelbildlichen Entsprechungen sind nicht dargestellt.
- NB:: Theoretisch ist es möglich, daß ein lange anhaltender extrem stromschwacher Fehler "postum" angezeigt wird, nämlich dann, wenn die Flüssigkeit mit einem Spaltgas saturiert ist und dieses beim Abkühlen aus der Flüssigkeit austritt. Diese Möglichkeit ist von erheblicher schadenverhütender Bedeutung (schleichender, nicht eskalierender, Windungsschluß).

### Sensibilität und mögliche Fehlauslösungen

Die Feinfühligkeit der temperaturbezogenen Volumenüberwachung hängt davon ab, ob die jeweils herrschenden Verhältnisse tatsächlich erfaßt werden. Insbesondere muß gewährleistet sein, daß sich Spaltgasbildung volumenvergrößernd auf den Schwimmkolben bzw. den Balgboden auswirkt. Außerdem müssen Fehlauslösungen durch Schwingungen und Veränderungen der Eigenschaften der Apparatur (Alterung) ausgeschlossen werden.

Erleichtert man den Spaltgasen, sich unter dem entsprechend geformten Schwimmer bzw. Schwimmkolben zu sammeln, wird der Vorgang des In-Lösung-Gehens aufgrund der kleineren Kontaktoberflächen langsamer ablaufen, und es ergibt sich damit eine größere Empfindlichkeit der Fehlerdetektion. (Fig. 2/E)

Prinzipiell wären Varianten der beschriebenen Ausführungen möglich: Anstatt eines Bimetallelements könnte ein von einem beweglichen Kolben in einem Gaszylinder direkt oder indirekt betätigter Stößel verwendet werden (betrifft Kontaktelemente B₁ und B₂, bzw. B in Figur 1/H/i).

Um durch Vibration ausgelöste Fehlauslösungen zu verhüten, kann eine geeignete Schwingungsdämpfung vorgesehen werden. Erfahrungsgemäß sind Vibrationen von Festkörpern jedoch in einem flüssigen Medium, anders als in einem gasförmigen, durch das Medium selbst stark gedämpft.

### Möglichkeit der Nutzung des beschriebenen Funktionsprinzips der temperaturbezogenen Volumenüberwachung in integralbefüllten und anderen Hermetiktransformatoren (Figs. 1/H; 1/H/i; 2/H; 3/H).

Volumenveränderungen des integralbefüllten Hermetiktransformators sind nur dann diagnostisch nutzbar, wenn entweder die Volumenveränderungen als Druckveränderungen erfaßt werden oder eine konstruktive Veränderung durchgeführt wird, die dem temperaturabhängigen Kontaktelement eine volumenabhängige Entsprechung verschafft.

Dies geschieht am einfachsten durch Anbringung eines von der Unterseite der Abdeckung 5 in den Transformator hineinreichenden und nach der Ölseite geschlossenen und nach außen offenen oder geschlossenen (gezeigt wird die nach außen geschlossene Ausführung) Balgs la mit Zug- und Druckfeder, dessen Bewegungen so abgestimmt sind, daß sie die temperaturbedingten Volumenveränderungen repräsentieren, was zu einer gleichförmigen Bewegung der drei Kontaktelemente bzw. zwei Kontaktelemente in Fig. 1/H/i führt. Das Verhältnis Balghöhe : Balgbreite sowie die Wahl der Federkraft ist empirisch zu bestimmen, zumal die Volumen- und Druckverhältnisse durch Einbringen des Balgs und die damit gegebene Volumenveränderung eine leichte Verschiebung bewirken. (Ohne Zug- und Druckfeder würde aufgrund des Auftriebs ein unelastischer Balg eine unerwünschte Lage einnehmen.)

Anstatt eines Balgs, der aus einem dichten und mit der Isolierflüssigkeit kompatiblen Chemiewerkstoff, z.B. PTFE bestehen könnte, wären auch mit Zug- und Druckfeder ausgerüstete sackartige Gebilde denkbar, wobei schweißbare Kunststoffe, u.U. als Laminate mit Gassperrschicht, verwendet werden könnten.

Durch entsprechende Gestaltung und Dimensionierung, d.h. die zweckentsprechende Wahl des Verhältnisses der Balghöhe zur Balgbreite und des damit gegebenen Hubs, bzw. Wegs des Kontaktelements B bzw. der Kontaktelemente B₁ und B₂ ist auch eine geschlossene Ausführung eines Balgs verwendbar. Die Mitverwendung einer Zug- und Druckfeder ist bei einem gasdichten und in vertikaler Stellung verbleibenden Balg nicht unbedingt erforderlich, wirkt jedoch wegen der Tendenz des Gases, der Volumenausdehnung der Flüssigkeit vorauszueilen, kompensatorisch und korrektiv-stabilisierend und ermöglicht dadurch engere Toleranzen.

Wegen der Möglichkeit leichter Verfälschungen der Gasausdehnung aufgrund des Einflusses der Außentemperatur und anderer Störelemente, insbesondere Sonneneinstrahlung, wird die Ausführung mit offenem Balg bevorzugt. Die Öffnung ist vor Umwelteinflüssen zu schützen, etwa durch Aufsetzen eines nach unten gekrümmten und gegen den Transformatorendeckel abgedichteten U-förmigen Rohres.

Die im vorhergehenden beschriebene Ausführung ist prinzipiell auch in Gaspolstertransformatoren einsetzbar.

### Vorteil der Nutzung des erläuterten Prinzips bei Verwendung meßtechnischer Mittel (nicht-mechanische Variante) in Hermetiktransformatoren, insbesondere integralbefüllten. Messung der jeweiligen mittleren Temperatur, bei Überwachung des Drucks anstelle des Volumens.

Nicht integralbefüllte Transformatoren zeichnen sich im allgemeinen durch geringe elastische und plastische Verformbarkeit aus. Tritt jedoch plastische Verformung auf, ist, wegen der dadurch bedingten scheinbaren Flüssigkeitsvolumenabnahme eine Nacheichung zur Vermeidung von Fehlauslösungen unumgänglich.

In der im folgenden beschriebenen konstruktiven Umsetzung des Prinzips wird die Möglichkeit der Selbsteichung bzw. Selbstnacheichung bei der temperaturbezogenen Drucküberwachung, die gewissermaßen eine Sonderform der temperaturbezogenen Volumenüberwachung darstellt, aufgezeigt.

### Solldruckkurve und plastische Verformung

Der ideale innendruckvariable Hermetiktransformator ist nicht plastisch verformbar und unbegrenzt elastisch verformbar. Beim realen Hermetiktransformator können plastische Verformungen durch Überdruck und Werkstoffermüdung auftreten. Plastische Verformungen gelten allgemein als irreversibel. Es ist theoretisch möglich, einen Hermetiktransformator so zu befüllen, daß bei allen auftretenden Temperaturen Überdruck herrscht. Plastische Verformungen schränken die elastische Verformbarkeit ein. Sie sind grundsätzlich unerwünscht und können durch entsprechende konstruktive Maßnahmen auf ein Mindestmaß beschränkt werden. Es wird im folgenden jedoch darauf eingegangen, weil sie nicht grundsätzlich ausgeschlossen werden können.

Der auf die plastische Verformung entfallende Anteil der Transformator-Innenvolumenzunahme bewirkt eine geringfügige Solldruck-Minderung. Diese hängt vom Bautyp und von den Lastspielen ab. Je starrer der Transformator, desto geringer sind plastische und elastische Verformung und desto größer ist die Druckschwankung. In einem Transformator, bei dem zum Beispiel Kühlrippen und Tank aus dickwandigem Alu-Druckguß hergestellt sind und ein Ganzes bilden, kann die plastische Verformung vernachlässigt werden. Die plastische Verformung ist Transformatorenbetreibern bekannt; sie erfordert bei ihrem Auftreten, zur Wiederherstellung des Lieferzustand-Solldrucks, ein- oder mehrmaliges Nachfüllen mit geringen Mengen der jeweiligen Isolierflüssigkeit. (Normalerweise wird darauf verzichtet, da die Wiederherstellung des Lieferzustand-Solldrucks nur für Prüfzwecke wünschenswert ist.) Deshalb muß die korrigierte Solldruckkurve p*'*ₛₒₗₗ in Abhängigkeit von der plastischen Verformung erstellt werden. Nur durch Neutralisierung der durch plastische Verformung verursachten Verfälschung der Bezugskurve (pₛₒₗₗ bzw. p'ₛₒₗₗ) kann der Unterschied zwischen pᵢₛₜ und pₛₒₗₗ bzw. p'ₛₒₗₗ zur Fehlerfrühanzeige genutzt werden. Ist die plastische Verformung meßtechnisch insignifikant, so gilt pₛₒₗₗ = p'ₛₒₗₗ . Da betriebstechnisch insignifikante, meßtechnisch jedoch signifikante kleinste Undichtigkeiten für die beschriebene temperaturbezogene Druckmessung analog plastischen Verformungen sind, gilt das für plastische Verformung Gesagte grundsätzlich auch für geringfügige Undichtigkeiten. Die temperaturbezogene Drucküberwachung übernimmt also die Rolle des Leckölwächters, und zwar ohne Mehraufwand.

Die korrigierte Solldruckkurve beschreibt den Verlauf des Transformatoreninnendrucks in Abhängigkeit von der mittleren Temperatur der Isolierflüssigkeit und der **elastischen** Verformbarkeit des Transformators, wobei die Gesamt-Volumenzunahme als Folge der Temperatursteigerung mitberücksichtigt wird.

Die korrigierte Solldruckkurve (p*'*ₛₒₗₗ) ist empirisch zu ermitteln bzw. aufgrund temperaturbezogener Druckmessungen immer wieder (elektronisch) neu zu erstellen, wenn sich ein Abfall der Istdruckwerte unter die ungenügend kompensierten Solldruckwerte ergibt (pₛₒₗₗ → p*'*ₛₒₗₗ → p''ₛₒₗₗ, usw.). In der Praxis wird dieser Fall, je nach Lastspielextremen und Werkstoffwahl selten oder häufig auftreten.

Die elektronisch einfach und billig durchzuführende Selbsteichung bzw. Nacheichung verleiht dem damit zu schützenden Gegenstand, insbesondere dem integral befüllten Transformator, ein hohes Schutzniveau. Dagegen ist die Umständlichkeit der Nacheichung bei einem mechanischen System, sowie die dadurch verursachten direkten und indirekten Kosten und die größere Anfälligkeit für Fehlanzeigen als Nachteil dieses Systems anzusehen.

Da davon ausgegangen werden muß, daß an verschiedenen Orten des Isoliermediums verschiedene Temperaturen herrschen, müssen empirisch Ort und Anzahl der Temperaturmeßpunkte ermittelt werden, außer für den Fall, daß die Repräsentativität der in der Thermometertasche des Transformators oder an einem anderen meßtechnisch günstigen Ort gemessenen Temperatur für die mittlere Temperatur der Isolierflüssigkeit gewährleistet ist. Unter Umständen ist ein Korrekturfaktor zu berücksichtigen. Letzterer ist bautypenspezifisch und deshalb nur empirisch zu ermitteln. Je kleiner der Transformator, desto geringer sind die Temperaturunterschiede in der darin befindlichen Flüssigkeit - ausreichende Konvektionsmöglichkeit vorausgesetzt.

Die temperaturbezogene Volumenüberwachung (Ansprüche 1 bis 3) hat gegenüber der herkömmlichen mechanischen Überwachung von Druck und/oder Temperatur (z.B. Patente von Smith und Sangster) keinen sich aus der Tatsache der rein mechanischen Funktionsweise ergebenden Nachteil. Der Nachteil besteht jedoch gegenüber dem meßtechnisch-elektronischen Verfahren und den entsprechenden Vorrichtungen (Ansprüche 4 bis 7), die sich dadurch auszeichnen, daß automatisch nachgeeicht werden kann (Anspruch 4).

Es ergibt sich daraus eine sicherheitstechnische Besserstellung des entsprechend überwachten integral gefüllten Transformators gegenüber anderen Bauweisen.

### Art der detektierbaren Fehler

Die plastische Verformung ergibt ein Abfallen der Meßwertkurve unter die Kurve, die von den theoretischen Solldruckwerten beschrieben wird. Da sie zu einer Verfälschung der Bezugswerte führt, muß automatisch nachgeeicht werden. Bei Abwesenheit plastischer Verformung und Abwesenheit von Undichtigkeiten entfällt die Notwendigkeit der Nacheichung.

Die immer wieder erfolgende automatische Neueichung darf nur bei einem meßtechnisch signifikanten Abfall (meßtechnisch signifikant ist empirisch zu definieren) - nicht bei einem Anstieg! - der gemessenen und neuerrechneten Werte unter die theoretischen (ursprünglichen) Solldruckwerte erfolgen - und nur innerhalb arbiträr festgelegter Grenzwerte, die sich aus empirisch gewonnenen Daten ergeben. Kleine Undichtigkeiten werden von der temperaturbezogenen Drucküberwachung analog plastischen Verformungen erfaßt und bewirken eine automatisch erfolgende Nacheichung. Eine Nacheichung in umgekehter Richtung erfolgt nicht. (In der Praxis des Einsatzes von Hermetiktransformatoren mit sogenannter integraler Befüllung mit Oberspannung 20kV hat sich gezeigt, daß zumindest die durch Teilentladungen und transiente Überspannungen bewirkte Spaltgasbildung nicht zu einem betriebstechnisch signifikanten Druckanstieg führt. Es wird deshalb auch im allgemeinen nicht von der Möglichkeit der Anbringung eines Gassammelbehälters mit Überdruckventil Gebrauch gemacht.)

Durch die temperaturbezogene Drucküberwachung der beschriebenen Ausführung wird ermöglicht, daß **sowohl** bei **plötzlichem** Druck**ab**fall als **auch** bei thermisch unbegründetem **langsamen oder plötzlichen Druckanstieg** Fehlermeldung erfolgt. Es kann auch eine Fehlermeldung bei mehrmals erfolgter automatischen Nacheichung, die das Vorliegen einer nicht mehr tolerierbaren Undichtigkeit wahrscheinlich macht, vorgesehen werden.

Der Vergleich der Istdruckwerte mit den Solldruckwerten hat also vier Funktionen:
a) Er gestattet bei geringfügigem und langsam erfolgendem Druck-Abfall unter die unkorrigiert-theoretischen, bzw. unvollständig kompensierten Solldruckwerte eine aufgrund plastischer Verformung oder geringfügiger Undichtigkeiten erforderliche Neueichung der Solldruckwerte (p*'*ₛₒₗₗ);
b) er gestattet durch Ansprechen auf (nicht thermisch bedingten) Druckanstieg Fehleranzeige sowohl bei langsamem als auch plötzlichem Druckanstieg und damit Anzeige auch von Fehlern, auf die weder dem Buchholzrelais analoge Vorrichtungen, noch die Sicherungen reagieren (sehr langsam, wie z.B. bei einem schleichenden Windungsschluß, entstehende Gase gehen leichter in Lösung, treten aber bei sich abkühlender saturierter Flüssigkeit wieder aus und bewirken eine Spreizung zwischen Istdruckkurve und Solldruckkurve);
c) er gestattet durch Ansprechen auf **plötzlichen** Druckabfall Fehler-Anzeige (bzw. Trafo-Abschalten) bei Eintreten eines starken Lecks.
d) er gestattet, bei Erfassung der Häufigkeit der Nacheichung in einem bestimmten Zeitraum, eine Fehlermeldung, die das wahrscheinliche Vorliegen einer nicht mehr tolerierbaren Undichtigkeit wahrscheinlich erscheinen läßt.
N.B. Beim - nicht wünschenswerten und nur in Ausnahmefällen ratsamen - Nachfüllen von Isolierflüssigkeit müßte "manuell" nachgeeicht werden. (Nacheichung nach oben anstatt nach unten)

Mit dem beschriebenen Verfahren und der dazugehörenden Anordnung werden nicht nur alle Funktionen abgedeckt, die mit den auf dynamische Druckveränderung reagierenden und analog dem Buchholzrelais funktionierenden Vorrichtungen beim innendruckvariablen Hermetik-Trafo, ob mit oder ohne Gaspolster, erfüllt werden; darüberhinaus wird die Überwachung des Betriebszustandes des Transformators mittels Rechner ermöglicht.

### Erstellung der Solldruckkurve

Da bekanntlich Flüssigkeiten praktisch inkompressibel sind, bewirkt jeder vom hermetischen Flüssigkeitsbehälter ausgeübte Gegendruck eine in der Flüssigkeit meßbare Druckerhöhung. Diese Druckerhöhung wird von der Flüssigkeitsausdehnung bewirkt, die wiederum eine Folge der Temperaturerhöhung ist.

So entspricht ein Druckanstieg um 0,1bar in einem Hermetik-Transformator bestimmter Elastizität einem Temperaturanstieg um *y*K, ein Druckanstieg um 0,2bar einem entsprechend stärkeren Temperaturanstieg von 2*y*K. Diese Entsprechungen gelten jedoch nur für einen recht engen Druck- und Temperaturbereich, da die Elastizität des Transformators, insbesondere des integral-befüllten, sehr begrenzt ist.

Da das Flüssigkeitsvolumen durch die **mittlere** Temperatur bestimmt wird, die Wahl des günstigsten Meßpunktes sowohl von der Konstruktion als auch von der Viskosität der Flüssigkeit abhängt und die plastische Verformbarkeit konstruktions- und werkstoffspezifisch ist, können die mittlere Temperatur und die plastische Verformung zuverlässig nur empirisch bestimmt werden.

Insbesondere die Repräsentativität der Temperaturmessung (z.B. Thermometertasche) muß vor Aufstellung einer Solldruckkurve überprüft werden.

Erklärung: Je höher die Viskosität der Isolierflüssigkeit, desto größer sind die Temperaturunterschiede, insbesondere wenn die höhere Viskosität nicht durch einen höheren Ausdehnungskoeffizienten und damit bessere Thermosiphon-Wirkung nahezu völlig kompensiert wird. Wenn auf höchste Präzision der temperaturbezogenen Drucküberwachung verzichtet werden kann, genügen im allgemeinen die Werte der Temperaturmessung in der Thermometertasche als Bezugswerte.

### Erstellung der Lieferzustand-Solldruckkurve (pₛₒₗₗ) mittels Außendruckbeaufschlagung, falls erforderlich, zur Kompensierung auch geringster plastischer Verformung, zur Ermittlung des bautypenspezifischen Unterschieds zwischen pₛₒₗₗ und p'ₛₒₗₗ.

Da ein von außen auf den Transformator einwirkender Druck die elastische Verformung lediglich im Sinne einer Innendruckerhöhung beeinflußt, dabei aber plastischen Verformungen entgegenwirkt, kann die Lieferzustand-Solldruckkurve bis zum tolerierbaren Innendruck von angenommen 1,2bar oder 1,3bar (Überdruck von 0,2-0,3 bar) mit den einfachen Mitteln der Flüssigkeitserwärmung und geringer Außendruckbeaufschlagung erfolgen. Der jeweils herrschende Außendruck sollte geringfügig über dem jeweils herrschenden Innendruck liegen.

### Beispiel: integralbefüllte dehnungsfähige Transformatoren, bzw. Hermetik-Transformatoren mit Gaspolster.

1. Befüllung bei 20°C: angezeigter Druck 1,0bar.
2. Außendruckerhöhung auf 1,1bar bewirkt Innendruckanstieg auf 1,0<p*'*<1,1 bar.
3. Erwärmung bis zur Erreichung eines Innendrucks 1,1bar.
4. Außendruckerhöhung auf 1,2bar bewirkt Innendruckanstieg auf 1,1<p'',1,2bar.
5. Erwärmung bis zur Erreichung eines Innendrucks von 1,2bar.
[6. Außendruckerhöhung auf 1,3bar bewirkt Innendruckerhöhung auf 1,2<p'''<1,3bar.
7. Erwärmung bis zur Erreichung eines Innendrucks von 1,3bar.]
Schritte 6 und 7 nur falls mit Innendrücken über 1,2bar gerechnet wird.

Alternativ zur temperaturbedingten Druckerhöhung kann eine schrittweise Druckerhöhung auf die jeweiligen Werte ohne Erwärmung der Flüssigkeit durch Hinzufügung der entsprechenden Menge von Isolierflüssigkeit bewirkt werden. Dabei wird die hinzuzufügende Menge vom thermischen Volumenausdehnungskoeffizienten bestimmt. Dies erfordert die Zugrundelegung einer Temperatur-Bezugskurve mit eingegebenen Werten. Bei Transformatoren mit einem membranumhüllten Gaspolster (Ballon) ist u.U. ein Korrekturfaktor zu berücksichtigen, da die Erwärmung der Flüssigkeit einen nicht kompensierten disporportionalen Druckanstieg durch die stärkere Ausdehnung des Gases bewirkt und diese Ausdehnungskomponente nicht durch ein teilweises In-Lösung-Gehen des Gases teilkompensiert wird.

Prinzipiell ist das Verfahren der temperaturbezogenen Druckmessung nicht nur bei integral befüllten Transformatoren sondern auch bei solchen mit Gaspolster möglich. Es sind jedoch die oben aufgeführten Einschränkungen, insbesondere Sonneneinwirkung zu beachten. Zur Vermeidung zu häufiger automatischer Nacheichungen, die eine Undichtigkeit dadurch vortäuschen, daß durch das teilweise in Lösung gehende Gas ein Unterdruck entsteht, ist beim Befüllen des mit Gaspolster ausgerüsteten Transformators sinnvollerweise folgendermaßen vorzugehen: Nach der Erstbefüllung mit einer zur Erzielung einer hohen Imprägniergüte entgasten Isolierflüssigkeit wird der Transformator entleert und mit einer mit dem Puffergas, sinnvollerweise Stickstoff, gesättigten Isolierflüssigkeit neu befüllt. Eine Alternative dazu stellt das Einhalten einer Wartefrist vor der durchzuführenden Ersteichung einer Bautype dar, um die Eichung erst nach erfolgter Gassättigung durchzuführen.

Das beschriebene Verfahren weist bei Transformatoren mit Gaspolster einen geringfügigen Ungenauigkeitsfaktor auf, der durch die disproportionale Ausdehnung des Gases gegenüber der Flüssigkeit bedingt ist. Dieser Ungenauigkeitsfaktor ist jedoch meßtechnisch nicht signifikant; er wird, wenn das Gas mit der Flüssigkeit in Berührung steht, teilweise durch die höhere Gaslöslichkeit bei gleichzeitiger Erhöhung von Druck und Temperatur kompensiert. Eine durch starke Sonneneinstrahlung bewirkte Ausdehnung, bzw. der dadurch verursachte Druckanstieg kann jedoch einen Fehlerstrom vortäuschen. Wenn diese Gefahr gegeben ist, wird sich die mechanische Variante der Erfindung, nämlich die temperaturbezogene Flüssigkeitsvolumenüberwachung als zuverlässiger erweisen.

### Flüssigkeitsspezifische Überlegungen

Bei der Bewertung der Meßgenauigkeit ist zu berücksichtigen, daß verschiedene Isolierflüssigkeiten auf elektrische Fehler einschließlich Teilentladungen sehr unterschiedlich reagieren, wobei auch die Spaltgase ein sehr unterschiedliches Löslichkeitsverhalten in der jeweiligen Isolierflüssigkeit zeigen: Gas *evolving* Öle sind durch temperaturbezogene Drucküberwachung leichter zu überwachen als Gas *absorbing* Öle. (Der Fehler wird schneller angezeigt.) Analog dazu gilt, daß die Feinfühligkeit der Überwachung mit zunehmender Spaltgassättigung der Isolierflüssigkeit zunimmt.

Der Verlauf der multiplen Löslichkeitskurven wird von der Art des Fehlers, der Isolierflüssigkeit und den jeweiligen Gasen bestimmt. Diese Tatsache schränkt nicht das Funktionsprinzip an sich ein, sondern relativiert die Feinfühligkeit des Meßsystems.

### Meßwerterfassung und Meßwertbezug

Der Istdruck wird durch Drucksonde erfaßt und digitalisiert. Der digitalisierte Wert wird mit dem dazugehörigen digitalisierten Solldruckwert verglichen. Dieser Vergleich geschieht ständig, z.B. alle 10 sec. Bei Unterschreitung des Istdruckwertes unter den Solldruckwert erfolgt automatisch Nacheichung des Solldruckwerts zur Kompensation der eingetretenen plastischen Verformung oder eines eventuellen Flüssigkeitsverlusts.

Die einmal erstellte und zum jeweiligen Meßzeitpunkt kompensierte temperaturabhängige Solldruckkurve (p*'*ₛₒₗₗ, → p''ₛₒₗₗ → p'''ₛₒₗₗ usw.) liefert die Bezugswerte, mit denen die Istwerte verglichen werden. Dies geschieht durch Vergleich der digitalisierten Werte, entweder rechnerabhängig oder -unabhängig. Die Druckmessung ist sehr zuverlässig, die Meßgenauigkeit sehr hoch; selbst preiswerte *non-dedicated* Druckmeßgeräte messen Druckveränderungen von <1mbar und verwerten die Meßwerte zur digitalen Anzeige nach erfolgter Wandlung.

### Bewertung von Undichtigkeiten

Es liegt in der Natur der hier beschriebenen Meßwerterfassung, daß durch kleinste Undichtigkeiten hervorgerufene Nacheichungen der Solldruckkurve analog solchen durch geringfügige plastische Verformungen hervorgerufenen erfolgen. Dies ist durchaus wünschenswert und bedeutet keine Einschränkung des Wirkungsprinzips.

### Anwendungsbereich

Es wird bei der Bestimmung des prioritären Anwendungsbereichs davon ausgegangen, daß die kostengünstigste und verbreitetste Schutzart strombegrenzende Sicherungen darstellen. Da sich die beschriebene Erfindung als Ergänzung zu den strombegrenzenden Sicherungen versteht und außerdem ein alarmgebendes oder schaltendes Element voraussetzt, wird davon ausgegangen, daß sie Alarm oder Abschaltung auslösende Vorrichtungen anderer Art an oder in den für die Verwendung der beschriebenen Vorrichtung geeigneten Transformatorentypen ersetzen kann.

Da Meßwertvergleiche und die Verarbeitung eines Fehlfunktionssignals immer vergleichsweise träger arbeiten als strombegrenzende Sicherungen, verfolgt die Erfindung den Zweck, auch und insbesondere solche Fehler - in ihrer nicht-mechanischen Ausführung in Hermetiktransformatoren - zu detektieren, auf die die strombegrenzenden Sicherungen nicht reagieren können. Dazu gehören auch die Nennstrombereiche, bei denen die strombegrenzende Sicherung nicht zuverlässig arbeitet. Mit der Erfindung in ihrer meßtechnischen, nicht-mechanischen, Variante, d.h. der temperaturbezogenen Drucküberwachung, können insbesondere schwer detektierbare Fehler wie etwa ein schleichender Windungschluß in einem sog. *gas dissolving* bzw. *gas absorbing* Öl auch und insbesondere in einem Hermetiktransformator frühzeitig erkannt werden.

In mit Gaspolster beaufschlagten Transformatoren bietet die temperaturbezogene Drucküberwachung die Möglichkeit, bei nicht flüssigkeitstemperaturbedingtem Druckanstieg, unter Umständen nach erfolgtem Alarm, unselektiv Gas abzulassen, da es im Temperaturbereich über dem Taupunkt der betreffenden Gase unerheblich ist, ob die Gasabdeckung aus reinem Stickstoff oder aus mit Spaltgasen angereichertem Stickstoff besteht. Es muß jedoch gewährleistet sein, daß kein Druckanstieg durch äußere Faktoren wie z.B. Sonneneinstrahlung bewirkt wird, da sonst, nach Ablassen von Gas, während des Abkühlungszyklus ein Leck vorgetäuscht würde, bzw. eine verfälschende Nacheichung vorgenommen würde. Bei mit Gaspolster beaufschlagten Transformatoren, bei denen Sonneneinwirkung nicht ausgeschlossen werden kann, ist die temperaturbezogene Drucküberwachung ungeeignet. Bei Gaspolster-Transformatoren, bei denen mit Verfälschungen der Druckmessungsergebnisse zu rechnen ist, bietet sich die temperaturbezogene Volumenüberwachung (mechanische Variante) an, zumal auch in dieser Variante eine Leckölwächter-Funktion enthalten ist. Um jedoch eine hinreichend zuverlässige Fehleranzeige zu ermöglichen, müssen z.B. durch Schwingungen hervorgerufene Fehlanzeigen vermieden werden. Bei der mechanischen Variante ist ein Nacheichen umständlich und nur von Hand durchzuführen, ein Selbstnachstellen unmöglich. Diese Überlegungen zeigen, daß die temperaturbezogene Drucküberwachung dem integral gefüllten Transformator einen sicherheitstechnischen Vorteil gegenüber anderen Bautypen verschafft.

### Sicherheitstechnische Vorteile

Die beim Befüllen spaltgasfreie Flüssigkeit wird immer einen höheren Flammpunkt aufweisen als die mit Spaltgasen gesättigte. Wie für Fremdgase ist auch die Sättigungsgrenze für Spaltgase temperaturabhängig. Die Bildung von Spaltgasen, die verzögerungsfrei in Lösung gehen, bewirkt keinen meßbaren Druckanstieg und ist deshalb nicht sofort detektierbar. Dies ist jedoch nicht schadenverhütungsrelevant. Daß die temperturbezogene Drucküberwachung für extrem energiearme Fehler am besten im spaltgasgesättigten Medium funktioniert, ist deshalb unerheblich. Austritt von Spaltgasen aus der gesättigten Flüssigkeit bei Abkühlung bewirkt eine Spreizung zwischen Istdruckwerten und Solldruckwerten und damit gegebenenfalls Fehlermeldung oder Abschaltung. Die temperaturbezogene Überwachung des (Soll-)Volumens bzw. (Soll-)Drucks verhütet ein gefährliches Abfallen des Flammpunktes.

Es ist damit gewährleistet, daß bei nach IEC 1100 als K-Klasse eingestuften Isolierflüssigkeiten der große, ein Weiterbrennen im Berstfall vermeidende Abstand zwischen höchstzulässiger Betriebstemperatur und Flamm- bzw. Brennpunkt erhalten bleibt. Der Sicherheitsvorteil für O-Klasse Flüssigkeiten ist ebenfalls von großer brandtechnischer, wenn auch nicht klassifikatorischer Bedeutung.

## Patentansprüche

1. Vorrichtung zur auf die jeweilige mittlere Temperatur des flüssigen Isoliermediums bezogenen Volumenüberwachung mit mechanischen Mitteln zur Erkennung von inneren Fehlern in elektrischen Maschinen, insbesondere Transformatoren, sowie von Undichtigkeiten, dadurch gekennzeichnet,
daß ein temperaturabhängiges Kontaktelement (B) einerseits und ein volumenabhängiges Kontaktelement (A) andererseits in ihrer Stellung zueinander durch die Temperatur des flüssigen Isoliermediums einerseits und durch das Volumen des Isoliermediums andererseits in der Weise verändert werden, daß bei Änderung der Temperatur des Isoliermediums und dadurch bedingter Volumenveränderung die Abstände der beiden Kontaktelemente (A, B) gleich bleiben, aber bei über die temperaturabhängige Änderung hinausgehender Veränderung des Volumens des Isoliermediums sich so zu einander verändern, daß die Veränderung des Abstands in der Bewegungsrichtung der temperatur- und volumenabhängigen Kontaktelemente zueinander entweder einen Kontakt bewirkt und einen Stromkreis schließt oder, bei entsprechender Ausführung der Kontaktelemente, einen bestehenden Kontakt unterbricht, wodurch in jedem Fall der gestörte Betrieb als solcher angezeigt und die Auslösung eines Alarms oder die Abschaltung des Transformators oder beides bewirkt wird.

2. Vorrichtung nach Anspruch 1, dadurch gekennzeichnet,
daß bei einer durch die Erhöhung bzw. Erniedrigung der mittleren Flüssigkeitstemperatur bedingten Zunahme bzw. Abnahme des Flüssigkeitsvolumens drei Kontaktelemente (A, B₁, B₂) - davon entweder zwei fest miteinander verbundene und temperaturgetriebene (B₁, B₂) sowie ein volumengetriebenes Element (A) oder, bei umgekehrter Ausfüdhrung, zwei fest miteinander verbundene und volumengetriebene und ein temperaturgetriebenes Element - sich bei ungestörtem Betrieb unter Beibehaltung der zwischen ihnen bestehenden Abstände in die gleiche Richtung bewegen und, bei Störung des Verhältnisses durch Spaltgasbildung oder Flüssigkeitsverlust, der Abstand zwischen den Kontaktelementen sich in der Weise verändert, daß je nach Störungsursache ein Kontakt zwischen zwei Kontaktelementen (A/B₁;A/B₂) entsteht, von denen jeweils eines temperaturgetrieben, das andere volumengetrieben ist, und durch die so erfolgte Schließung des vorher unterbrochenen Stromkreises ein Alarm ausgelöst oder die Abschaltung des Transformators oder beides bewirkt wird.

3. Vorrichtung nach Anspruch 1, dadurch gekennzeichnet,
daß entweder das temperaturabhängige (B) oder das volumenabhängige Kontaktelement (A) oder beide als in Bewegungsrichtung bestrichene Kontaktzonen ausgebildet sind und bei ungestörtem Betrieb der Kontakt zwischen temperaturabhängigem und volumenabhängigem Kontaktelement aufrechterhalten bleibt, im Störfall jedoch der Kontakt abreißt und dadurch Alarmauslösung oder Abschaltung oder beides erfolgt.

4. Verfahren zur manometrischen oder manometrisch-elektronischen Ermittlung und diagnostischen Nutzung des Phänomens der Bildung von Spaltgasen, die durch Teilentladungen, einen elektrischen Fehler oder extreme Überlast und Hotspots in einer Isolierflüssigkeit entstehen, in elektrischen Geräten, insbesondere Transformatoren in Hermetik-Bauweise, zur Feststellung von Fehlern und zu deren Anzeige und/oder zur Abschaltung des Geräts, wobei die Temperatur und der manometrisch erfaßte Druck der Isolierflüssigkeit gemessen werden, dadurch gekennzeichnet,
daß eine temperaturbezogene Solldruckkurve auf manometrisch-elektronischem Weg erstellt wird, die den Verlauf des Drucks der Isolierflüssigkeit in Abhängigkeit von der jeweiligen mittleren Temperatur der Isolierflüssigkeit angibt und dazu eingesetzt wird, durch Vergleich mit der temperaturbezogenen Istdruckkurve eine überproportionale d.h. über die temperaturabhängige Änderung hinausgehende Veränderung des Drucks der Isolierflüssigkeit in Abhängigkeit von der jeweiligen mittleren Temperatur der Isolierflüssigkeit in Form eines Ansteigens des Drucks, ob langsam oder plötzlich, sowie eines plötzlichen Abfallens, als Störfall in Erscheinung treten zu lassen.

5. Verfahren nach Anspruch 4, dadurch gekennzeichnet,
daß die Häufigkeit der in einem Zeitraum erfolgten Nacheichungen erfaßt wird und durch deren Anzeige auf die Wahrscheinlichkeit des Vorliegens einer nicht tolerierbaren Undichtigkeit aufmerksam gemacht wird.

6. Vorrichtung zur Durchführung des Verfahrens nach Anspruch 4, gekennzeichnet durch
Mittel zum Erfassen der Temperatur und zum manometrischen Erfassen des Drucks der Isolierflüssigkeit,
Mittel zum Speichern der auf manometrisch-elektronischem Weg erstellten temperaturbezogenen Solldruckkurve,
Mittel zum Vergleichen der Solldruckkurve mit der temperaturbezogenen Istdruckkurve, und
Mittel zur Feststellung von Fehlern und Undichtigkeiten und deren Anzeige und/oder zur Abschaltung des überwachten Geräts, wenn eine überproportionale d.h. über die temperaturabhängige Änderung hinausgehende Veränderung des Drucks der Isolierflüssigkeit in Abhängigkeit von der jeweiligen mittleren Temperatur der Isolierflüssigkeit in Form eines Ansteigens des Drucks, ob langsam oder plötzlich, sowie eines plötzlichen Abfallens, einen Störfall erkennen läßt.

7. Vorrichtung nach Anspruch 6, dadurch gekennzeichnet,
daß die Häufigkeit der in einem Zeitraum erfolgten Nacheichungen erfaßt wird und durch deren Anzeige auf die Wahrscheinlichkeit des Vorliegens einer nicht tolerierbaren Undichtigkeit aufmerksam gemacht wird.

## Claims

1. Device to monitor the temperature-referenced volume of a liquid insulating medium by mechanical means in order to detect a fault in, or liquid loss from, an electrical transformer, characterized by either of the two said abnormal conditions causing a change in the distance between contact elements, one contact element or set of contact elements (B) being driven by temperature changes, the other driven by liquid volume changes (A), whereby the contact elements (A, B) maintain their distance(s) from each other under normal service conditions but are unable to maintain their distance(s) from each other under the abnormal conditions of a temperature-independent volume change, such change being caused by either a gas liberating fault current or by liquid loss due to a leak, said change effecting the closing of a previously open circuit or the breaking of a previously closed circuit and, as a consequence said change triggering an alarm or the isolation of the transformer.

2. Device as described in claim 1 characterized by the effect an increase or decrease in the liquid volume has on the three contacts (A₁, B₁, B₂) which can be arranged either as a set of two temperature-driven contacts (B₁, B₂) and one volume-driven contact (A) or, in an inverse arrangement, as a set of two linked volume-driven contacts and one temperature-driven contact, the distances between the contacts being maintained whenever the volume change is commensurate with the change in the mean liquid temperature, whereas these distances will be altered if, because of a gas-liberating fault current or liquid loss, a change in liquid volume occurs without a commensurate change of the mean liquid temperature, the distance between the contacts being altered such that two contacts are closed (A/B₁; A/B₂), one contact being temperature-driven, the other volume-driven, the latter event triggering an alarm or the isolation of the transformer.

3. Device as described in claim 1, characterized by an arrangement in which either the volume-driven contact element (A) or the temperature-driven contact element (B) or both are arranged is one-contact or two-contact zones where the contact is maintained under normal service conditions but where the contact is interrupted when an anomaly occurs, be such anomaly the formation of decomposition gases or the loss of liquid, the interruption of the previously closed circuit triggering an alarm or the isolation of the transformer.

4. Method to monitor the temperature-referenced pressure in electrical equipment, especially hermetic transformers by manometric or manometric-electronic means, in order to detect partial discharges, electrical faults or extreme overloading or hotspots in the liquid or other abnormal conditions resulting in gas formation or liquid loss, by the use, to diagnostic ends, of the phenomenon of decomposition gas production, the method being characterized by its ability to use variance comparison of pre-established temperature-refenced pressure values with actual temperature-referenced pressure values, whereby any deviation caused by an undue pressure increase or decrease indicates a fault or similar abnormal condition, and slight deviations caused by a pressure decrease potentially caused by plastic deformation initiate readjustment of the reference values and whereby large deviations caused by a pressure decrease indicate sudden liquid loss caused by a leak.

5. Method as described in claim 4 characterized by the additional facility of the monitoring of the frequency of adjustments to the reference values (reference curve) to indicate the probability of a larger than acceptable leak.

6. Device for the application of the method described in claim 4, characterized by the use of
means to read the temperature of the liquid and its pressure,
means to log the temperature-referenced theoretical or target pressure curve established by manometric-electronic means,
means for variance comparison between actual and target pressure values, and
means to detect faults and anomalies causing a disproportionately slow or fast increase or fast decrease of actual pressure values compared to the target values - with all values referenced to the mean liquid temperature - such detection triggering an alarm or the isolation of the monitored equipment.

7. Device as in claim 6 characterized by the capability of logging and signalling the readjustment rate, thereby indicating the probability of an unacceptable leak.

## Revendications

1. Dispositif détecteur qui, par des moyens mécaniques, suit les changements de volume d'un liquide isolant afin de détecter une perte d'huile ou un défaut dans un transformateur électrique, ce dispositif étant caracterisé par l'effet que produisent les deux conditions anormales précitées sur la distance entre deux éléments du contact A et B, dont A serait dépendant du volume et B de la température du médium, ladite distance étant maintenue pendant les conditions normales de service, mais non maintenue en cas d'un défaut électrique produisant des gaz de décomposition sous l'action d'un arc ou en cas d'une perte d'huile, ces deux dernières conditions se traduisant par un changement volumétrique nonlié à la température du médium, effectuant ainsi un signal d'alarme ou l'isolement électrique du transformateur.

2. Dispositif selon revendication 1, caracterisé par une disposition particulière des contacts dans laquelle deux des trois contacts (A, B₁, B₂), soit deux contacts liés entre eux et dépendants de la température (B₁, B₂) et un contact dépendant du volume (A), ou bien, dans une disposition inversée, deux contacts liés entre eux et dépendants du volume et l'un dépendant de la température, telle disposition maintenant la distance entre les contacts pendant les conditions normales de service mais étant incapable de maintenir cette distance en cas de conditions anormales de service, que ce soit en cas de fuite de liquide, ou en cas de défaut, l'un ou l'autre état anormal provoquant un contact entre un élément lié à la température moyenne du liquide, et un élément lié au volume du liquide (A/B₁; A/B₂), l'un ou l'autre des deux événements anormaux provoquant ainsi la fermeture d'un circuit électrique et activant une alarme ou l'isolation du transformateur.

3. Dispositif selon revendication 1, caracterisé par une configuration d'au moins un des deux éléments de contact, soit sur le côté "température", soit sur le côté "volume", ou bien sur les deux côtés, formant une zone de contact, telle disposition garantissant le maintien du contact entre le côté température et le côté volume en conditions normales de service mais la rupture du contact en conditions de service anormales, soit en cas de fuite de liquide, soit en cas de défaut interne, chaque condition de service anormale activant ainsi une alarme ou l'isolation du transformateur.

4. Méthode de mesurage et de contrôle de la pression dans les équipements électriques, plus spécialement des transformateurs, par des moyens manométriques ou manométriques-électroniques, la pression étant liée à une température proportionnelle attendue, tel mesurage ayant pour but la détection d'un défaut électrique ou autre condition anormale de service tel qu'une fuite de liquide, la méthode de détection se basant sur l'effet volumétrique/manométrique soit de la formation des gaz de décomposition par suite d'un arc, soit d'une fuite de liquide, toute déviation des valeurs préétablies dans un sens ou l'autre indiquant une anomalie, la méthode permettant l'auto-ajustage de la courbe de référence en cas d'une légère déformation "plastique" et non-élastique occasionnée par le vieillissement de la cuve et permettant la différenciation entre une perte de pression occasionnée par une perte de fluide apparente occasionnée par une légère déformation plastique qui se traduit par une perte de pression, et une perte de fluide réelle.

5. Méthode décrite selon revendication 4, caractérisée en outre par la possibilité d'enregistrement de la fréquence des auto-ajustages de la courbe de référence, permettant ainsi la détermination de la probabilité d'une fuite intolérable.

6. Dispositif pour l'application de la méthode décrite selon revendication 4, caractérisé par des moyens
de vérification de la température et de la pression du liquide,
d'enregistrement et de mémorisation de la courbe théorique ou de référence des valeurs pour la pression qui correspondent à la température moyenne, la courbe ayant été établie par des moyens manométriques-électroniques,
de comparaison de la variance entre les valeurs de la courbe normale et les valeurs en dérivant, et
de détection des défauts et des anomalies résultant d'une augmentation démesurée, lente ou rapide, des valeurs, ou d'une diminution rapide de celles-ci, telle détection effectuant une alarme ou l'isolation de l'équipement surveillé.

7. Dispositif selon revendication 6, caracterisé par la possibilité d'enregistrer et de signaler la fréquence des auto-ajustages pour signaler la probabilité d'une fuite inacceptable.
